# EUROPÄISCHE PATENTSCHRIFT

(11) **EP 0 460 374 B1**
(45) Veröffentlichungstag und Bekanntmachung des Hinweises auf die Patenterteilung: **24.02.1993**
(21) Anmeldenummer: 91105397.3
(22) Anmeldetag: 05.04.1991
(51) Int. Cl.: B65B 5/02

(54) **Verfahren und Vorrichtung zum Verpacken von Gegenständen in einer Faltschachtel**
Method and device for the packaging of objects in a folding box
Procédé et dispositif d'emballage d'objets dans une boîte pliable

(30) Priorität: 06.06.1990 DE 4018140
(43) Veröffentlichungstag der Anmeldung: 11.12.1991
(73) Patentinhaber: KISTERS MASCHINENBAU GMBH, D-47533 Kleve (DE)
(72) Erfinder: Kisters, Karl, W-4190 Kleve (DE)
(74) Vertreter: Vomberg, Friedhelm, Dipl.-Phys.

(56) Entgegenhaltungen:
- WO-A-88/02333
- GB-A- 1 285 801
- US-A- 3 332 207
- US-A- 3 482 372
- US-A- 3 990 210
- US-A- 4 149 452

## Beschreibung

Die Erfindung betrifft ein Verfahren zum Verpacken von Gegenständen in wrap-around- oder tray-Verpackungen, insbesondere zum Verpacken von mehreren jeweils mindestens einreihigen Produktgruppen von Gebinden, insbesondere Gruppen von Flaschen, Gläsern oder Dosen, durch vollständige oder teilweise Umhüllung mit einer einseitig offenen oder geschlossenen kubischen Faltschachtel, die aus einem mit Faltlinien versehenen, einteiligen, vorzugsweise gestanzten Zuschnitt gefaltet wird, wobei die Zuschnitte in Förderrichtung der Gegenstände synchron mit diesen in eine gemeinsame horizontale Ebene gefördert werden und gleichzeitig oder kurz nach dem Absetzen der Gegenstände auf der als Standfläche dienenden Bodenwand des Zuschnittes während dessen Weiterförderung durch Aufrichten bzw. Klappen der Seitenwände, der Einfaltlaschen der Seitenwände und ggf. der Oberwand sowie der Klebelaschen um die Gegenstände gefaltet und die sich überlappenden Einfaltlaschen der Seitenwände und die Klebelaschen sowie ggf. die Oberwand und die an einer Seitenwand befindliche Klebelasche miteinander verklebt werden.

Die Erfindung betrifft ferner eine Vorrichtung zur Durchführung des Verfahrens, bestehend aus jeweiligen sowohl für die Produktgruppen als auch für die Zuschnitte in einer gemeinsamen Richtung synchron auf einen Förderer der Faltstation mündenden antreibbaren Zuförderern für Gegenstände oder Produktgruppen von Gebinden in äquidistantem Abstand und für Zuschnitte, einer Faltstation mit Klebstoff-Spritzköpfen, in der in Förderrichtung mit einem Förderer mitbewegbare Faltwerkzeuge zum Aufrichten der vorderen und hinteren an der Bodenwand befestigten Laschen des Zuschnittes um 90° und weitere stationäre Faltwerkzeuge zum Aufrichten der Seitenwände des Zuschnittes um 90° vorgesehen sind, und einem Abförderer.

Sammelpackungen als Umhüllung einer Produktgruppe bestehen in der Regel aus Kartonmaterial, das aus einem vorgestanzten Zuschnitt mit entsprechenden Faltlinien zu einem Voll- oder Teil- hüllkörper für die Produktgruppe geformt und durch Verkleben von sogenannten Klebelaschen fertiggestellt wird. Die Umhüllungen können als Display-Packung, als tray-Packung oder wrap-around-Packung ausgebildet sein. Die Verpackungsrate pro Zeiteinheit hängt im wesentlichen von der Falttechnik ab. Bei einigen der bisher nach dem Stand der Technik bekannten Sammelpackmaschinen werden die ebenen Zuschnitte senkrecht oder waagerecht zur Förderrichtung der zu verpackenden Produktgruppen rechtwinklig zugeführt, wobei vor dem Aufsetzen der Produktgruppe auf die Standfläche des Zuschnittes bereits eine erste Seitenwand aufgerichtet wird. Danach werden zunächst die Oberwand und anschließend die gegenüberliegende Seitenwand um die Produktgruppe gefaltet, bevor die noch seitlich in horizontaler Richtung abstehenden Einfaltklappen bzw. Klebelaschen nach Klebstoffauftrag seitlich der Förderrichtung umgeschwenkt und verklebt werden. Durch die rechtwinklige Zuführung der Zuschnitte sowie das Anpressen der Klebelaschen bis zum Abbinden des Klebstoffes ist die Verpackungstaktzahl pro Minute begrenzt, ferner ist der technische Aufwand zum Festhalten der Klebelaschen bis zum Abbinden des Klebstoffes relativ groß.

Aus der DE 35 15 248 A1 ist ein Verfahren bekannt, bei dem über eine Stapelstrecke Gegenstände aus mehreren parallelen Reihen zugeführt, diese Gegenstände in die zu verpackende Produktgruppe vereinzelt und Zuschnitte senkrecht zur Förderrichtung der zu verpackenden Produktgruppen zugeführt werden, wobei vor dem Aufsetzen der Produktgruppe auf eine Zuschnitt-Standfläche eine Seitenwand um 90° aufgerichtet wird. Im Anschluß an die Faltstation ist eine Abbindestation vor dem Abförderer eingerichtet. Die rechtwinklige Zuführung der Zuschnitte begrenzt jedoch nachteiligerweise die Verpackungsrate.

Die US-A 4 571 916, von der die vorliegende Erfindung ausgeht, behandelt ein Verfahren und eine zu dessen Durchführung geeignete Vorrichtung, bei dem die Zuschnitte in Förderrichtung der Gegenstände synchron mit diesen auf eine gemeinsame horizontale Ebene gefördert und kurz nach dem Absetzen der Gegenstände auf der Bodenwand des Zuschnittes während dessen Weiterförderung die vorderen und hinteren an der Bodenwand angrenzenden Laschen des Zuschnittes um 90° zur Horizontalen aufgerichtet und anschließend die Seitenwände des Zuschnittes um 90° hochgeklappt werden. Hierzu werden in der dort offenbarten Vorrichtung in der Faltstation in Förderrichtung mit einem Förderer mitbewegbare Faltwerkzeuge zum Aufrichten von vorderen und hinteren Laschen des Zuschnittes um 90° verwendet.

Aus der US-A 3 844 088 ist ebenfalls bekannt, die Zuschnitte in Förderrichtung der Gegenstände synchron mit diesen in eine gemeinsame horizontale Ebene zu fördern und nach dem Absetzen der Gegenstände auf eine Bodenwand des Zuschnittes durch ein stationäres Faltwerkzeug zunächst die Seitenwände aufzurichten und sukzessive durch weitere Faltwerkzeuge den Zuschnitt umhüllend um den Gegenstand oder die Produktgruppe zu falten. Vor dem letzten Umklappen wird die betreffende Seitenwand mit einem Klebstoffauftrag an ihrer Innenseite versehen. Anschließend werden die Zuschnitt mitsamt der Produktgruppe um 90° gedreht, so daß die bisherigen vorder- und rückseitig gelegenen Klebelaschen parallel zur Förderrichtung zu Liegen kommen. Vor dem Einfalten der jeweils oben zur Anlage kommenden Klebelasche wird diese an der Innenseite mit einem Klebstoffauftrag versehen und durch Anpressen verklebt. Nachteilig bei diesem Verfahren bzw. dieser Vorrichtung ist die Notwendigkeit, den Zuschnitt mit der Verpackungsgruppe zwischen verschiedenen Faltvorgängen drehen zu müssen.

Aus der CH-PS 478 026 ist ferner eine Vorrichtung zur Herstellung einer mehrere Einzelpakete enthaltenen Sammelpackung bekannt, bei der der Zuschnitt U-förmig um die vordere Stirnseite und die Boden- und Deckfläche der zu verpackenden Gegenstandgruppe gelegt wird. Zur Bildung des Endverschlusses sind zwei Bearbeitungsstationen vorgesehen, wobei zwei Schmalfalter auf einer ersten Station und der eine Breitfalter auf der zweiten Station angeordnet sind und der andere Breitfalter vertikal und horizontal verschiebbar ausgebildet ist und neben dem Einfalten des einen Breitlappens auch für den Transport der Packung von der ersten zur zweiten Station eingerichtet ist. Diese Aufteilung der Operationen zur Bildung des Endverschlusses auf zwei Stationen bewirkt zwar mehr Zeit für die einzelnen Operationen, verlängert jedoch die Vorrichtung erheblich.

Ausgehend von dem eingangs genannten Stand der Technik ist es Aufgabe der vorliegenden Erfindung, ein Verfahren zu entwickeln, mit dem eine hohe Verpackungstaktrate bei geringem Aufwand an Falt- und Andrückwerkzeugen zu erzielen. Hierzu soll ferner eine Vorrichtung geschaffen werden, die möglichst störungsunanfällig bei geringem Werkzeugteilaufwand in hohen Taktraten arbeitet.

Die auf das Verfahren bezogene Aufgabe wird durch die im Anspruch 1 vorgeschlagenen Maßnahmen gelöst.

Die Zuschnitte werden in Förderrichtung der Verpackungsgegenstände, insbesondere mehrreihiger Produktgruppen, synchron mit diesen in eine gemeinsame horizontale Ebene gefördert, wodurch sich ein platzsparender Aufbau der Zufördereinrichtung ergibt. Der Zuschnitt muß vor dem Aufsetzen der Produktgruppe nicht vorgefaltet werden, da das Aufrichten der seitlichen Einfaltlaschen sowie das Umschwenken der am Bodenteil vorder- und rückseitig angelenkten Klebelaschen um mindestens 45° gleichzeitig beidseitig ebenso erfolgt wie das anschließende Hochklappen der Zuschnittseitenwände um 90°. Dadurch, daß nach einem weiteren wesentlichen Merkmal der Erfindung die Klebelaschen in Förderrichtung gesehen vorder- und rückseitig liegen, müssen die Klebelaschen nicht auf jeder Seite mit Klebstoff beschichtet und angepreßt werden, vielmehr ist es möglich, während des Durchlaufes in der Faltstation zunächst die vorderseitige Klebelasche und anschließend die hintere Klebelasche zu bearbeiten. Zudem können Anpreßwerkzeuge dadurch eingespart werden, daß im fortlaufenden Strom der Verpackungen nach dem Klebstoffauftrag die fertig gefalteten Verpackungen aufeinander zu geschoben werden, wodurch die rückseitige Klebelasche der zuvor fertig gefalteten Verpackung an der vorderseitigen Klebelasche der nächstfolgenden fertig gefalteten Verpackung zur Preßanlage kommt.

Nach einer Weiterbildung der Erfindung kann zur Herstellung von wrap-around-Verpackungen (Umkartons) nach dem Aufrichten der Seitenwände die an der einen Seitenwand befestigte Oberwand und die an der anderen Seitenwand befestigte Klebelasche um die jeweilige Faltlinie nacheinander um 90° umgeklappt und die an der Oberwand vorder- und rückseitig befestigten oberen Klebelaschen und die Klebelasche der anderen Seitenwand vorgefaltet und nach jeweiligem Klebstoffauftrag mit den entsprechenden überlappenden Einfaltlaschen bzw. der Oberwand durch Anpressen verklebt werden. Je nach dem, ob die Klebelasche oder die Oberwand als äußere Schicht dienen soll, muß das andere Teil zuerst gefaltet und mit Klebstoff im Überlappungsbereich beschichtet werden.

Wie bereits vorstehend erwähnt, werden die vorderen und rückseitigen Klebelaschen, die im Zuschnitt an der Oberwand und der Bodenwand befestigt sind, durch Aufschieben auf eine zuvor fertiggestellte Verpackung bzw. durch Nachschieben einer nachfolgend fertiggestellten Verpackung an die entsprechenden Einfaltlaschen angepreßt, bis der Klebstoff ausgehärtet ist. Hierzu wird vorzugsweise in einer der Faltstation nachgeschalteten Abbindestation eine Fördergeschwindigkeit des Förderers eingestellt, die geringer als die Fördergeschwindigkeit beim Durchführen der Zuschnitte durch die Faltstation ist. Hierdurch wird die Vereinzelung der nunmehr umhüllten Produktgruppen aufgehoben und die gefüllten Verpackungen werden dicht aneinanderliegend weitergefördert.

Vorzugsweise wird die Fördergeschwindigkeit in der Faltstation so gewählt, daß sie dem Abstand der aufeinanderfolgenden Zuschnitte zuzüglich der Zuschnittlänge in Förderrichtung multipliziert mit der gewünschten Taktzahl pro Minute, vorzugsweise 60/min bis 80/min beträgt, während die Fördergeschwindigkeit in der Abbindestation entsprechend der Zuschnitt- bzw. Paketlänge multipliziert mit der vorgenannten Taktzahl gewählt wird.

Die auf die Vorrichtung bezogene Aufgabenstellung wird durch die im Anspruch 6 beschriebenen Merkmale gelöst. Hierbei werden nach einer in nach dem Stand der Technik bekannten Vorgruppierstation die Produktgruppen einer Synchronstation übergeben, von der sie synchronisiert zum Zuschnitt der Faltstation übergeben werden. Die Zufuhr der Zuschnitte erfolgt vorzugsweise unterhalb der Produkttransportebene, d.h. in Förderrichtung mit den Produkten, wodurch ein seitlicher rechtwinklig zur Transportrichtung befindlicher Zuförderer, wie bei den nach dem Stand der Technik bekannten Verpackungsvorrichtungen, nicht erforderlich wird. Erfindungsgemäß werden weiterhin in der Faltstation in Förderrichtung mit einem Förderer mitbewegbare Faltwerkzeuge zum Aufrichten der vorderen und hinteren Einfaltlaschen des Zuschnittes um 90° und weitere mitbewegbare Faltwerkzeuge zum Aufrichten der vorderen und hinteren unteren Klebelasche um mindestens 45°, vorzugsweise 60° +/- 10°, vorgesehen. Durch das Senkrechtstellen der Einfaltlaschen und die Schrägneigung der Klebelaschen ist es möglich, anschließend die Seitenwände des Zuschnittes um 90° aufzurichten, wobei die Einfaltlaschen jeweils an den Klebelaschen vorbeibewegt werden können. Um Anpreßwerkzeuge einzusparen, mit denen die Klebelaschen an die entsprechenden Überlappbereiche der Einfaltlaschen gepreßt werden, wird vor dem Abförderer für die fertigen Verpackungen in einer Abbindestation ein weiterer, mit geringerer Geschwindigkeit als der Faltstationförderer antreibbarer Förderer vorgesehen. Durch die Geschwindigkeitsverminderung schieben sich so die fertig gefalteten Verpackungen aufeinander zu, wodurch schließlich die Klebelaschen angedrückt werden.

Vorzugsweise wird in der Faltstation ein Endlosförderer verwendet, der nach einer Weiterbildung der Erfindung synchron mit beidseitig des Förderers vorgesehenen Endlosketten (Scharnierbandketten) mit daran im Abstand der Zuschnittlänge verstellbar angelenkten Faltwerkzeugen bewegbar sind. Die Abstandsverstellbarkeit der Faltwerkzeuge ermöglicht ein Umrüsten der Maschine auf veränderliche Zuschnittlängen.

Weiterhin vorzugsweise werden die Faltwerkzeuge zum Aufrichten der vorderen und hinteren Einfaltlaschen des Zuschnittes jeweils aus Backen bestehend mit aus Fingern bestehenden Faltwerkzeugen zum Aufrichten der vorderen und hinteren unteren Klebelasche verbunden, wodurch ein kombiniertes Faltwerkzeug für zwei Funktionen geschaffen wird.

Zur Verpackung mit wrap-around-Faltzuschnitten werden weiterhin obere Faltwerkzeuge zum Umklappen bzw. Falten der Oberwand und der oberen Klebelasche den genannten Faltwerkzeugen zum Aufrichten der Seitenwände nachgeordnet. Die Vorrichtung ist dann sowohl in der Lage sogenannte tray-Verpackungen als auch wrap-around-Verpackungen ohne langwierige und aufwendige Umrüstung zu falten.

Um zu verhindern, daß nach Verlassen der Faltstation die vorgefalteten unteren Klebelaschen wieder zurückschwenken, werden, in Förderrichtung gesehen hinter dem Endlosförderer aber vor der Abbindestation, untere und ggf. zusätzlich obere zum Vorfalten der Klebelaschen federbelastete keilförmige Gegenhalter zum Aufrechthalten bzw. Niederdrücken der Klebelaschen nachgeordnet. Beim Durchlauf der Verpackungen mit noch nicht verklebten Laschen greifen die federbelasteten Gegenhalter in die noch bestehenden Zwischenräume zwischen den Verpackungen, wodurch die Klebelaschen in der vorgefalteten Stellung gehalten werden. Bei einer Abstandsverringerung der Verpackungen bis zu Anlage an die zuvor geförderte Verpackung werden die Gegenhalter der Keilform entsprechend allmählich zurückgeschoben, bevor sie abermals dem Federdruck folgend sich wieder in einen Zwischenraum absenken bzw. aufrichten.

Vorzugsweise werden in konstruktiv einfacher Bauweise als Faltwerkzeuge zum Hochklappen der Seitenwände der Zuschnitte seitliche Führungsschienen verwendet, die in Förderrichtung gesehen von einer unterhalb des Endlosförderers liegenden Horizontalebene ansteigend und sich bis auf die Breite der Produktgruppe verjüngend angeordnet sind. Hierdurch werden beim Durchlauf der Verpackungen die Seitenwände kontinuierlich um 90° aufgerichtet.

Alle bisher genannten Faltwerkzeuge sind höhen- und seitenverstellbar angeordnet, so daß beliebige Zuschnittgrößen gefaltet werden können.

Der Zuförderer für die Zuschnitte besteht vorzugsweise aus einem schräg unterhalb des Förderers für die vereinzelten Produktgruppen angeordneten Endloskettenförderer, der mit Mitnehmern ausgestattet ist.

Nach einer weiteren Ausgestaltung der Erfindung wird ferner der Zuförderer für die Produktgruppen mit einem Endlosmitnehmerkettenpaar mit dazwischen vertikal angeordneten Mitnehmerstäben zur Produktgruppenvereinzelung verwendet.

Ausführungsbeispiele der Erfindung sind in den Zeichnungen dargestellt. Es zeigen
Fig. 1 einen ebenen ungefalteten Zuschnitt,
Fig. 2 in systematischer Darstellung das erfindungsgemäße Faltverfahren und
Fig. 3 eine schematische Darstellung der Vorrichtung zur Durchführung des Verfahrens nach Fig. 2.

Der in Fig. 1 dargestellte Zuschnitt besteht aus einem vorgestanzten ebenen Karton und besitzt eine als spätere Standfläche dienende Bodenwand A, hieran angrenzende Seitenwände B und C, die um vorbereitete Faltlinien 14 bzw. 16 hochgeklappt werden können, ferner eine Oberwand D, die mit der genannten Seitenwand C verbunden und um eine Faltlinie 20 klappbar ist. An dem längsgestreckten Ende besitzt die Seitenwand B eine Klebelasche B3, die um die Faltlinie 11 klappbar ist. Weitere Klebelaschen A1 und A2 besitzen die Bodenwand A, wobei diese Klebelaschen ebenfalls um Faltlinien 15 und 17 klappbar sind. In entsprechender Weise besitzt auch die Oberwand D Klebelaschen D1 und D2 mit entsprechend angrenzenden Faltlinien 21 und 22. Die Seitenteile B und C besitzen Einfaltlaschen B1, B2 und C1, C2, die an Faltlinien 12, 13 und 18, 19 angrenzen. Dieser Zuschnitt wird derart in die nachfolgende beschriebene Vorrichtung eingeführt, daß die mit A, bezeichnete Länge die Gesamtbreite und die mit B, bezeichnete Breite die spätere Länge der Verpackung in Förderrichtung bestimmt.

Das erfindungsgemäße Faltverfahren ist im Prinzip aus Fig. 2 ersichtlich. Zunächst werden die vorderen Einfaltlaschen B1 und C1 um 90o aufgerichtet, anschließend wird die Produktgruppe 30, hier durch 6 Flaschen angedeutet, auf der Bodenwand A des Zuschnittes 10 geführt. Im weiteren Verlauf werden die hinteren Einfaltlaschen B2 und C2 um 90o aufgerichtet und beim Hochklappen der Seitenwände B und C gleichzeitig mit den Einfaltlaschen B1, B2 und C1, C2 einwärts geschwenkt. Gleichzeitig oder kurz danach werden die an dem Bodenteil A angelenkten Klebelaschen A1 und A2 um mindestens 45o, vorzugsweise etwa 60o , zur Horizontalen aufgerichtet, so daß sich nach dem vollständigen Hochklappen der Seitenwände B und C etwa die dritte gezeigte Stellung ergibt. Nunmehr wird noch die an der Unterseite mit Leim versehene Oberwand D mit den angelenkten Klebelaschen D1 und D2 gleichzeitig mit der Klebelasche B3 niedergedrückt. Die in vierter Position von links gesehene Darstellung zeigt den Verpackungszustand mit noch nicht festgeklebten Klebelaschen D1, D2 bzw. A1 und A2.

Die Klebelaschen werden innenseitig mit einem Klebstoffauftrag versehen, bevor sie in Richtung der Einfaltlaschen B1, C1 an der Vorderseite bzw. B2 und C2 an der Rückseite geschwenkt werden. Das Andrücken der Klebelaschen D1 und A1 wird vollzogen, wenn die Verpackung 10b an der Rückseite der Verpackung 10a zur Anlage kommt bzw. wenn die Verpackung 10c an der Verpackung 10b anschlägt. An der rechten Figurenseite ist ein fortlaufender Verpackungsstrom mit anliegenden Vorder- und Rückseiten angedeutet.

Fig. 3 zeigt in schematischer Darstellung die Vorrichtung zur Durchführung des vorbeschriebenen Verfahrens, die im wesentlichen aus einer Synchronstation 29 für die Produktgruppe 30 und den Zuschnitt 10, ferner aus der Faltstation 40, einer Übergabestation 49 und einer Abbindestation 50 - in Förderrichtung gesehen - besteht. Als Zuförderer 23 dient ein Endlosförderband, das die Produktgruppen in einem beidseitig angeordneten Endlosmitnehmerkettenpaar 33 übergibt. Zur Produktsynchronisation - hier Gruppen von jeweils sechs Flaschen - dienen vertikal zum Kettenpaar angeordnete Mitnehmerstäbe 32, mit deren Hilfe die Produktgruppe in horizontaler Fortbewegung auf einer Bodenwand A des Zuschnittes 10 abgesetzt wird. Der Zuschnitt 10 wird hierbei von einer Endloskette 24 mit Mitnehmern 31 schräg aufwärtslaufend in eine gemeinsame Ebene gefördert. Vor dem Zusammenführen der Produktgruppe 30 wird der Zuschnitt von dem Endlosförderer 25 derart erfaßt, daß vorder- und rückseitig Backen 41, 42 als Faltwerkzeuge die Einfaltlaschen B1 und C1 an der Faltzuschnittvorderseite vertikal hochklappen, entsprechendes gilt für die rückseitigen Einfaltlaschen B2 und C2. Gleichzeitig mit dem Umklappen der genannten Einfaltlaschen B1, B2 und C1, C2 werden über entsprechende Finger 43, 44 die vordere und die hintere untere Klebelasche A1 und A2 (nur letzteres ist aus Fig. 3 ersichtlich) um 60° vorgefaltet. Bei weiterer Fortbewegung des Zuschnittes 10 mit der Bandgeschwindigkeit v₁ erfassen schließlich Faltschienen 45 und 46 die Seitenwände B und C, die senkrecht aufgerichtet werden. Danach werden durch entsprechende oberseitige Faltwerkzeuge zunächst die Klebelasche B3 und anschließend die Oberwand D heruntergeklappt, wobei vor dem endgültigen Herunterklappen der Oberwand D mittels nicht dargestellter Spritzköpfe Klebstoff auf die Innenseite der Oberwand D aufgetragen wird. In entsprechender Weise werden innenseitig die Klebelaschen A1, A2 und D1, D2 mit Klebstoff bestrichen. Nachdem der bis auf die Klebelaschen fertig gefaltete Zuschnitt 10 die Faltstation 40 verlassen hat, werden in einer Übergabestation 49 die unteren Klebelaschen A1 und A2 durch federbelastete keilförmige Gegenhalter 48 und die oberen Klebelaschen D1 und D2 durch keilförmige Gegenhalter 47 weiterhin in der Vorfaltposition gehalten, bis die Verpackung in der Abbindestation 50, deren Förderer mit einer geringeren Geschwindigkeit v₂ betrieben wird, der gefaltete Zuschnitt auf die Rückseite der davorliegenden Verpackung stößt, wodurch rückseitig der letztgenannten Verpackung und vorderseitig der auflaufenden Verpackung die Klebelaschen D2 und B2 bzw. A1 und D1 sich gegenseitig an die entsprechenden Einfaltlaschen B1, C1 bzw. B2 und C2 anlegen.

Das erfindungsgemäße Verfahren ist für das Falten und Verkleben an wrap-around-Verpackungen geschildert worden. Mit ein und derselben Vorrichtung können jedoch auch tray-Verpackungen gefaltet werden. Die Geschwindigkeiten der jeweiligen Förderer sind aufeinander durch Steuereinrichtungen abgestimmt. Für eine Verpackung der in Laufrichtung gemessenen Länge von 30 cm ergibt sich eine Geschwindigkeit v₂ von 18 m/min bei einer Taktzahl von 60/min, woraus sich eine Geschwindigkeit v₁ von 45,72 m/min ergibt, wenn der Abstand der Verpackungen in der Faltstation 46,2 cm beträgt. Bei demselben Abstand, gemessen von der Vorderwand einer ersten Verpackung zur Vorderwand der nächstfolgenden Verpackung von 0,762 m und einer Taktzahl von 60/min ergibt sich bei gleicher Geschwindigkeit v₁ eine Geschwindigkeit v₂ in der Abbindestation 50 von 12 m/min, wenn die Verpackungslänge in Förderrichtung gesehen 20 cm beträgt.

## Patentansprüche

1. Verfahren zum Verpacken von Gegenständen in wrap-around-oder tray-Verpackungen, insbesondere zum Verpacken von mehreren jeweils mindestens einreihigen Produktgruppen von Gebinden, insbesondere Gruppen von Flaschen, Gläsern oder Dosen, durch vollständige oder teilweise Umhüllung mit einer einseitig offenen oder geschlossenen kubischen Faltschachtel, die aus einem mit Faltlinien (11 bis 22) versehenen, einteiligen, vorzugsweise gestanzten Zuschnitt (10) gefaltet wird, die Zuschnitte (10) in Förderrichtung der Gegenstände (30) synchron mit diesen in eine gemeinsame horizontale Ebene gefördert werden und gleichzeitig oder kurz nach dem Absetzen der Gegenstände (30) auf der als Standfläche dienenden Bodenwand (A) des Zuschnittes (10) während dessen Weiterförderung durch Aufrichten bzw. Klappen der Seitenwände (B, C), der Einfaltlaschen (B1, B2, C1, C2) der Seitenwände und ggf. der Oberwand (D) sowie der Klebelaschen (B3, A1, A2, D1, D2) um die Gegenstände gefaltet und die sich überlappenden Einfaltlaschen (B1, B2, C1, C2) der Seitenwände (B, C) und die Klebelaschen (A1, A2, D1, D2) sowie ggf. die Oberwand (D) und die an einer Seitenwand (B) befindliche Klebelasche (B3) miteinander verklebt werden,
**dadurch gekennzeichnet**,
daß die - in Förderrichtung gesehen - vorderen und hinteren Einfaltlaschen (B1, B2, C1, C2) der Seitenwände (B, C) des Zuschnittes (10) um 90° und die an der Bodenwand (A) angelenkten Klebelaschen (A1, A2) um mindestens 45°, vorzugsweise 60° +/- 10°, zur Horizontalen aufgerichtet und anschließend die Seitenwände (B, C) des Zuschnittes (10) um 90° hochgeklappt und schließlich nach dem Klebstoffauftrag auf die am Bodenteil befestigten unteren Klebelaschen (A1, A2) diese mit den als inneren Vorder- und Rückwandteilen dienenden Einfaltlaschen (B1, B2, C1, C2) durch Anpressen auf die korrespondierenden Klebelaschen einer vorlaufenden Verpackung verklebt werden.

2. Verfahren nach Anspruch 1, dadurch gekennzeichnet, daß bei Zuschnitten für wrap-around-Verpackungen (Umkartons) nach dem Aufrichten der Seitenwände (B, C) die an der einen Seitenwand (C) befestigte Oberwand (D) und die an der anderen Seitenwand (B) befestigte Klebelasche (B3) um die Faltlinien (20, 11) nacheinander um 90° umgeklappt und die an der Oberwand (D) vorder- und rückseitig befestigten oberen Klebelaschen (D1, D2) und die Klebelasche (B3) vorgefaltet und nach jeweiligem Klebstoffauftrag mit den entsprechenden überlappenden Einfaltlaschen (B1, B2, C1, C2) bzw. der Oberwand (D) durch Anpressen verklebt werden.

3. Verfahren nach Anspruch 1 oder 2, dadurch gekennzeichnet, daß die vorderen und rückseitigen Klebelaschen (A1, A2, D1, D2) durch Aufschieben auf eine zuvor fertiggestellte Verpackung bzw. durch Nachschieben einer nachfolgend fertiggestellten Verpackung an die entsprechenden Einfaltlaschen angepreßt werden, bis der Klebstoff abgebunden bzw. ausgehärtet ist.

4. Verfahren nach Anspruch 3, dadurch gekennzeichnet, daß die Fördergeschwindigkeit (v₁) beim Durchführen der Zuschnitte (10) durch eine Faltstation (40) mit Faltwerkzeugen höher ist als die Fördergeschwindigkeit (v₂) in der Abbindestation (50) für den Klebstoff.

5. Verfahren nach Anspruch 4, gekennzeichnet durch eine Fördergeschwindigkeit (v₁) in der Faltstation (40) entsprechend dem Abstand der aufeinanderfolgenden Zuschnitte zuzüglich der Zuschnittlänge in Förderrichtung multipliziert mit der Taktzahl pro Minute, vorzugsweise 60/min bis 80/min, und eine Fördergeschwindigkeit (v₂) in der Abbindestation (50) entsprechend der Zuschnitt- bzw. Paketlänge multipliziert mit derselben Taktzahl pro Minute.

6. Vorrichtung zur Durchführung des Verfahrens nach einem der Ansprüche 1 bis 5, bestehend aus jeweiligen sowohl für die Produktgruppen (30) als auch für die Zuschnitte (10) in einer gemeinsamen Richtung synchron auf einen Förderer (25) der Faltstation (40) mündenden antreibbaren Zuförderern für Gegenstände oder Produktgruppen von Gebinden in äquidistantem Abstand und für Zuschnitte, einer Faltstation mit Klebstoff-Spritzköpfen, in der in Förderrichtung mit einem Förderer (25) mitbewegbare Faltwerkzeuge (43, 44) zum Aufrichten der vorderen und hinteren an der Bodenwand befestigten Laschen (A1, A2) des Zuschnittes (10) um 90° und weitere stationäre Faltwerkzeuge (45, 46) zum Aufrichten der Seitenwände (B, C) des Zuschnittes um 90° vorgesehen sind, und einem Abförderer,
**dadurch gekennzeichnet**,
daß in der Faltstation (40) in Förderrichtung mit dem Förderer (25) mitbewegbare Faltwerkzeuge (41, 42) zum Aufrichten der in Förderrichtung gesehen vorderen und hinteren Einfaltlaschen (B1, B2, C1, C2) an den Seitenwänden (B, C) des Zuschnittes (10) um 90° und die Faltwerkzeuge (43, 44) zum Aufrichten der vorderen und hinteren Klebelaschen (A1, A2) um mindestens 45°, vorzugsweise 60° +/- 10°, und vor dem Abförderer in einer Abbindestation (50) ein weiterer mit geringerer Geschwindigkeit (v₂) als der Faltstationförderer (25) antreibbarer weiterer Förderer vorgesehen sind.

7. Vorrichtung nach Anspruch 6, dadurch gekennzeichnet, daß der Faltstationförderer (25) ein Endlosförderer ist.

8. Vorrichtung nach Anspruch 7, dadurch gekennzeichnet, daß synchron mit dem Endlosförderer (25) beidseitig Endlosketten, vorzugsweise Scharnierbandketten, mit daran im Abstand der Zuschnittlänge verstellbar angelenkten Faltwerkzeugen (41 bis 44) antreibbar sind.

9. Vorrichtung nach Anspruch 8, dadurch gekennzeichnet, daß die Faltwerkzeuge (41, 42) zum Aufrichten der vorderen und hinteren Einfaltlaschen (B1, B2, C1, C2) des Zuschnittes (10) jeweils aus Backen (41, 42) bestehen, an denen Faltwerkzeuge (43,44) zum Aufrichten der vorderen und hinteren unteren Klebelasche (A1, A2) einwärts gerichtet befestigt sind.

10. Vorrichtung nach einem der Ansprüche 7 bis 9, dadurch gekennzeichnet, daß obere Faltwerkzeuge zum Umklappen bzw. Falten der Oberwand (D) und der oberen Klebelasche (B3) den Faltwerkzeugen (45, 46) zum Aufrichten der Seitenwände (B, C) nachgeordnet sind.

11. Vorrichtung nach einem der Ansprüche 6 bis 10, dadurch gekennzeichnet, daß in Förderrichtung gesehen hinter dem Endlosförderer (25) untere und ggf. zusätzlich obere federbelastete keilförmige Gegenhalter (47, 48) zum Aufrechthalten bzw. Niederdrücken der Klebelaschen (A1, A2 bzw. D1, D2) angeordnet sind.

12. Vorrichtung nach einem der Ansprüche 6 bis 11, dadurch gekennzeichnet, daß die Faltwerkzeuge zum Hochklappen der Seitenwände (B, C) aus seitlichen Führungsschienen (45, 46) bestehen, die in Förderrichtung gesehen von einer unterhalb des Endlosförderers (25) liegenden Horizontalebene ansteigend und sich bis auf die Breite der Produktgruppe (30) verjüngend angeordnet sind.

13. Vorrichtung nach einem der Ansprüche 6 bis 12, dadurch gekennzeichnet, daß die Faltwerkzeuge (41 bis 48) höhen- und/oder seitenverstellbar sind.

14. Vorrichtung nach einem der Ansprüche 6 bis 13, dadurch gekennzeichnet, daß der Zuförderer (24) für die Zuschnitte (10) aus einem schräg unterhalb des Förderers (23) für die vereinzelten Produktgruppen (30) angeordneten Endloskettenförderer mit Mitnehmern (31) besteht.

15. Vorrichtung nach einem der Ansprüche 6 bis 14, dadurch gekennzeichnet, daß der Zuförderer (23) für die Produktgruppe (30) mit einem Endlosmitnehmerkettenpaar (33) mit dazwischen vertikal angeordneten Mitnehmerstäben (32) zur Produktgruppensynchronisation besteht.

## Claims

1. A method for the packaging of articles in wrap-around or tray-type packages, more particularly for the packaging of each of a number of product groups of containers in at least a single row, more particularly groups of bottles, glasses or boxes, by complete or partial envelopment with a cubic folding box which is open on one side or closed and which is folded from a one-part, preferably punched blank (10) furnished with folding lines (11 to 22), the blanks (10) being conveyed in the conveying direction of the articles (30) synchronously therewith in a common horizontal plane and during the further conveying of the blank being folded around the articles (30) simultaneously with or shortly after the deposition of the articles (30) on the bottom wall (A), acting as a base, of the blank (10) by the erection or folding of the side walls (B, C), the inward folding straps (B1, B2, C1, C2) of the side walls and possibly the top wall (D) and the adhesive straps (B3, A1, A2, D1, D2), the overlapping inward folding straps (B1, B2, C1, C2) of the side walls (B, C) and the adhesive straps (A1, A2, D1, D2) and possibly the top wall (D) and the adhesive straps (B3) disposed on one side wall (B) being glued to one another, characterized in that the front and rear folding straps (B1, B2, C1, C2), viewed in the conveying direction, of the side walls (B, C) of the blank (10) are erected by 90° and the adhesive straps (A1, A2) articulated to the bottom wall (A) by at least 45°, preferably 60° ± 10° to the horizontal, thereafter the side walls (B, C) of the blank (10) are folded upwards by 90° and finally, when adhesive has been applied to the lower adhesive straps (A1, A2) attached to the bottom portion said adhesive straps are glued with the inward folding straps (B1, B2, C1, C2) acting as inner front and rear wall portions to the corresponding adhesive straps of a preceding packaging.

2. A method according to claim 1, characterized in that in the case of blanks for wrap-around packings, after the side walls (B, C) have been erected, the top wall (D) attached to one side wall (C) and the adhesive strap (B3) attached to the other side wall (B) are successively folded by 90° around the folding lines (20, 11), and the upper adhesive straps (D1, D2) attached to the front and rear sides of the upper wall (D) and the adhesive strap (B3) are prefolded and after the adhesive has been applied are glued by pressing with the corresponding overlapping inward folding straps (B1, B2, C1, C2) and the top wall (D).

3. A method according to claims 1 or 2, characterized in that the front and rear adhesive straps (A1, A2, D1, D2) are pressed on to the corresponding inward folding straps by pushing on to a previously finished package or by being pushed by a subsequently finished package, until the adhesive has cured or hardened.

4. A method according to claim 3, characterized in that the conveying speed (v₁) when the blanks (10) are guided through a folding station (40) having folding tools is higher than the conveying speed (v₂) in the curing station (50) for the adhesive.

5. A method according to claim 4, characterized by a conveying speed (v₁) in the folding station (40) corresponding to the distance between the successive blanks plus the blank length in the conveying direction, multiplied by the timed rate per minute, preferably 60/min to 80/min, and a conveying speed (v₂) in the curing station (50) which corresponds to the blank or package length multiplied by the same timed rate per minute.

6. An apparatus for the performance of the method according to one of claims 1 to 5, comprising: drivable supply conveyors for equidistantly spaced-out articles or product groups of containers and for blanks which discharge both for the product groups (30) and also for the blanks (10) respectively in a common direction synchronously on to a conveyor (25) of the folding station (40); a folding station which has adhesive spraying heads and in which folding tools (43, 44) movable together with a conveyor (25) in the conveying direction are provided for erecting by 90° the front and rear straps (A1, A2) of the blank (10) attached to the bottom wall and further fixed folding tools (45, 46) for erecting by 90° the side walls (B, C) of the blank; and a removal conveyor, characterized in that folding tools (41, 42) movable together with the conveyor (25) in the conveying direction for erecting by 90° the front and rear inward folding straps (B1, B2, C1, C2), viewed in the conveying direction, on the side walls (B, C) of the blank (10) and the folding tools (43, 44) for erecting the front and rear adhesive straps (A1, A2) by at least 45°, preferably 60° ± 10°, are provided in the folding station (40), a further conveyor drivable at a lower speed (v₂) than the folding station conveyor (25) being provided at a curing station (50) downstream of the removal conveyor.

7. An apparatus according to claim 6, characterized in that the folding station conveyor (25) is an endless conveyor.

8. An apparatus according to claim 7, characterized in that endless chains, preferably flat-top chains having folding tools (41 to 42) adjustably articulated thereto at a distance of the blank length can be driven synchronously with the endless conveyor (25) on both sides.

9. An apparatus according to claim 8, characterized in that the folding tools (41, 42) for the erection of the front and rear inward folding straps (B1, B2, C1, C2) of the blank (10) each consist of jaws (41, 42) to which folding tools (43, 44) are attached inwardly directed for the erection of the front and rear lower adhesive straps (A1, A2).

10. An apparatus according to one of claims 7 to 9, characterized in that upper folding tools for folding over the top wall (D) and the upper adhesive strap (B3) are disposed downstream of the folding tools (45, 46) for erecting the side walls (B, C).

11. An apparatus according to one of claims 6 to 10, characterized in that lower and possibly additional upper spring-loaded wedge-shaped steadying members (47, 48) for maintaining erect or depressing the adhesive straps (A1, A2; D1, D2) are disposed downstream of the endless conveyor (25), viewed in the conveying direction.

12. An apparatus according to one of claims 6 to 11, characterized in that the folding tools for the upward folding of the side walls (B, C) consist of lateral guide rails (45, 46) which, viewed in the conveying direction, are disposed rising from a horizontal plane lying below the endless conveyor (25) and taper as far as the width of the group (30) of products.

13. An apparatus according to one of claims 6 to 12, characterized in that the folding tools (41 to 48) are vertically and/or laterally adjustable.

14. An apparatus according to one of claims 6 to 13, characterized in that the supply conveyor (24) for the blanks (10) comprises an endless chain conveyor having entraining members (31) which is disposed at an angle below the conveyor (23) for the individualized groups (30) of products.

15. An apparatus according to one of claims 6 to 14, characterized in that the supply conveyor (23) for the product group (30) comprises a pair (33) of endless entraining members having entraining rods (32) vertically disposed therebetween for synchronizing the product groups.

## Revendications

1. Procédé d'emballage de produits dans des emballages enveloppants ou sur plateau, en particulier pour l'emballage de plusieurs groupes de produits rassemblés en faisceaux disposés chacun sur au moins un rang, en particulier de groupes de bouteilles, verres ou boîtes, en enveloppant complêtement ou partiellement avec une boîte pliante cubique, ouverte sur un côté ou fermée, qui est pliée à partir d'un flan (10) en une seule pièce, de préférence estampé, et muni de lignes de pliage (11 à 22), les flans (10) arrivant dans le sens de déplacement des produits (30), en synchronisme avec ceux-ci, dans le même plan horizontal, et étant ensuite repliés autour des produits, simultanément ou peu après que les produitsn (30) aient été déposés sur la paroi de fond (A) du flan (10), servant de surface de dépose, pendant que leur entraînement se poursuit, en relevant et en rabattant les parois latérales (B, C), les languettes d'assemblage (B1, B2, C1, C2) des parois latérales et, le cas échéant, de la paroi supérieure (D) ainsi que les languettes de collage (B3, A1, A2, D1, D2), puis en collant ensemble les languettes d'assemblage (B1, B2, C1, C2) des parois latérales (B, C) et les languettes de collage (A1, A2, D1, D2), ainsi que, le cas échéant, la paroi supérieure (D) et la languette de collage (B3) se trouvant sur l'une (B) des parois latérales,
caractérisé en ce que
les languettes d'assemblage (B1, B2, C1, C2) avant et arrière - en regardant dans le sens de déplacement - des parois latérales (B, C) du flan (10) sont relevées de 90° et les languettes de collage (A1, A2) s'articulant sur la paroi de fond (A) sont relevées d'au moins 45°, de préférence de 60° +/- 10°, par rapport à l'horizontale, et ensuite les parois latérales (B, C) du flan (10) sont relevées de 90° et enfin, après que de la colle ait été appliquée sur les languettes de collage inférieures (A1, A2) fixées à la partie formant fond, elles sont collées par pression avec les languettes d'assemblage (B1, B2, C1, C2) servant de parties internes avant et arrière, sur les languettes de collage correspondantes d'un emballage qui précède.

2. Procédé d'emballage suivant la revendication 1, caractérisé en ce que, dans le cas de flans pour emballage de produits dans des emballages enveloppants (cartons enveloppants), après le relevage des parois latérales (B, C), la paroi supérieure (D), fixée à l'une (C) des parois latérales, et la languette de collage (B3), fixée à l'autre (B) des parois latérales, sont rabattues de 90° l'une après l'autre autour des lignes de pliage (20, 11) et les languettes de collage supérieures (D1, D2), fixées à l'avant et à l'arrière de la paroi supérieure (D), et la languette de collage (B3) sont pliées préalablement, et après que de la colle ait été chaque fois appliquée à l'endroit correspondant, sont collées par pression respectivement avec les languettes d'assemblage (B1, B2, C1, C2) dépassant de façon appropriée, et avec la paroi supérieure (D).

3. Procédé d'emballage suivant la revendication 1 ou la revendication 2, caractérisé en ce que les languettes de collage avant et arrière (A1, A2, D1, D2) sont pressées sur les languettes d'assemblage correspondantes, jusqu'à ce que la colle ait fait prise ou se durcisse, en faisant glisser l'emballage contre un emballage terminé placé en avant, ou en faisant glisser contre lui un emballage terminé placé à la suite.

4. Procédé d'emballage suivant la revendication 3, caractérisé en ce que la vitesse de déplacement (v₁) lors du passage du flan (10) par une station de pliage (40), comportant des outils de pliage, est plus grande que la vitesse de déplacement (v₂) dans la station d'assemblage (50) pour la colle.

5. Procédé d'emballage suivant la revendication 4, caractérisé par une vitesse de déplacement (v₁) dans la station de pliage (40) correspondant à la distance des flans qui se suivent les uns les autres, plus la longueur des flans dans le sens de déplacement, multipliée par le nombre de périodes par minute, de préférence 60/min à 80/min, et caractérisé par une vitesse de déplacement (v₂) dans la station d'assemblage (50) correspondant à la longueur respective des flans ou des paquets, multipliée par le même nombre de périodes par minute.

6. Dispositif pour la mise en oeuvre du procédé suivant l'une quelconque des revendications 1 à 5, constitué par des convoyeurs d'alimentation respectifs destinés aux produits, ou groupes de produits d'emballages regroupés en faisceaux, situés à égale distance, et aux flans (10), ces convoyeurs pouvant être entraînés de façon synchrone, dans la même direction, aussi bien pour les groupes de produits (30) que pour les flans (10), pour déboucher l'un et l'autre sur un convoyeur (25) de la station de pliage (40), ce dispositif étant constitué également par une station de pliage comportant des têtes d'injection de colle, dans laquelle sont prévus des outils de pliage (43, 44) pouvant se déplacer avec un convoyeur (25) dans le sens de déplacement de ce dernier, et destinés à relever de 90° les languettes avant et arrière (A1, A2) du flan, fixées à la paroi formant fond, ainsi que d'autres outils de pliage (45, 46) fixes, destinés à relever de 90° les parois latérales (B, C) du flan, et par un convoyeur d'évacuation,
caractérisé en ce que
sont prévus, dans la station de pliage (40), des outils de pliage (41, 42), se déplaçant avec le convoyeur (25) dans le sens de déplacement, pour redresser de 90° les languettes d'assemblage (B1, B2, C1, C2), avant et arrière en regardant dans le sens de déplacement, contre les parois latérales (B, C) du flan (10), ainsi que les outils de pliage (43, 44), pour redresser d'au moins 45°, de préférence de 60° +/- 10°, les languettes de collage (A1, A2) avant et arrière, et en ce qu'en amont du convoyeur d'évacuation, dans une station d'assemblage (50), il est prévu un autre convoyeur entraîné avec une vitesse de déplacement (v₂) plus faible que celle du convoyeur (25) de la station de pliage.

7. Dispositif suivant la revendication 6, caractérisé en ce que le convoyeur (25) de la station de pliage est un convoyeur fonctionnant sans fin.

8. Dispositif suivant la revendication 7, caractérisé en ce que des chaînes sans fin, de préférence des chaînes à charnières, comportant des outils de pliage (41 à 44) montés sur articulation et pouvant être réglés à une certaine distance des flans en long, peuvent être entraînées en synchronisme avec le convoyeur sans fin (25).

9. Dispositif suivant la revendication 8, caractérisé en ce que les outils de pliage (41, 42) pour redresser les languettes d'assemblage (B1, B2, C1, C2) avant et arrière du flan (10) sont chacun constitués de mâchoires (41, 42), auxquelles sont fixés des outils de pliage (43, 44) dirigés vers l'intérieur pour redresser les languettes de collage inférieures (A1, A2) avant et arrière.

10. Dispositif suivant l'une quelconque des revendications 7 à 9, caractérisé en ce que des outils de pliage supérieurs, respectivement destinés à faire redresser et à plier la paroi supérieure (D) et la languette de collage supérieure (B3), sont disposés après les outils de pliage (45, 46) destinés à relever les parois latérales (B, C).

11. Dispositif suivant l'une quelconque des revendications 6 à 10, caractérisé en ce que des contre-appuis (47, 48) à ressorts, en forme de coins, inférieurs et, le cas échéant, supérieurs, situés après le convoyeur sans fin (25) en regardant dans le sens de déplacement, sont disposés pour respectivement maintenir droites et rabattre les languettes de collage (A1, A2 et D1, D2).

12. Dispositif suivant l'une quelconque des revendications 6 à 11, caractérisé en ce que les outils de pliage pour redresser vers le haut les parois latérales (B, C) sont constitués de rails de guidage (45, 46) latéraux, qui sont disposés, en regardant dans le sens de déplacement, montant depuis un plan horizontal situé en-dessous du convoyeur sans fin (25) et se rétrécissant jusqu'à la largeur du groupe de produits (30).

13. Dispositif suivant l'une quelconque des revendications 6 à 12, caractérisé en ce que les outils de pliage (41 à 48) peuvent être réglés en hauteur et latéralement.

14. Dispositif suivant l'une quelconque des revendications 6 à 13, caractérisé en ce que le convoyeur d'alimentation (24) pour les flans (10) est constitué d'un convoyeur à chaîne sans fin comportant des entraîneurs (31) et disposé incliné en-dessous du convoyeur (23) pour les groupes de produits (30) séparés les uns des autres.

15. Dispositif suivant l'une quelconque des revendications 6 à 14, caractérisé en ce que le convoyeur d'alimentation (23) pour les groupes de produits (30) est constitué d'une paire de chaînes sans fin à entraîneurs (33), comportant des raclettes d'entraînement (32) disposées verticalement entre ces chaînes.
